# EUROPÄISCHE PATENTSCHRIFT

(11) **EP 2 112 712 B1**
(45) Veröffentlichungstag und Bekanntmachung des Hinweises auf die Patenterteilung: **16.09.2015**
(21) Anmeldenummer: 09156002.9
(22) Anmeldetag: 24.03.2009
(51) Int. Cl.: H01Q 5/00, H01Q 9/27, H01Q 9/28, H01Q 21/30, B63G 8/38, B63G 8/39, H01Q 1/34, H01Q 1/42, H01Q 5/40, H01Q 25/00, H01Q 21/28

(54) **Antennenmodul**
Antenna module
Module d'antenne

(30) Priorität: 25.04.2008 DE 202008005765 U
(43) Veröffentlichungstag der Anmeldung: 28.10.2009
(73) Patentinhaber: Aeromaritime Systembau GmbH, 85375 Neufahrn (DE)
(72) Erfinder: Findeisen, Alexander, 82194, Gröbenzell (DE); Novak, Radek, 80639, München (DE)
(74) Vertreter: Weickmann & Weickmann

(56) Entgegenhaltungen:
- EP-A1- 1 401 051
- DE-A1- 2 629 430
- DE-A1- 2 629 502
- DE-C- 624 008
- US-A- 4 030 100
- US-A1- 2007 132 650
- Kapitel 3.2.2.3 "Schlitzübertrager": In: O. Zinke, H. Brunswig: "Hochfrequenztechnik" 2000, Springer , Berlin , XP002536923 ISBN: 3-540-66405-X Bd. 1, , Seiten 137-141 * das ganze Dokument *

## Beschreibung

### I. Anwendungsgebiet

Die Erfindung betrifft im Allgemeinen ein Antennenmodul mit mehreren Funktionen für die Verwendung in mehreren Frequenzbereichen. Insbesondere betrifft die vorliegende Erfindung ein Antennenmodul mit einem halbkugelförmigen Dipolstrahler und einer Spiral-Antenne. Der Hauptanwendungsbereich des erfindungsgemäßen Systems sind hierbei U-Boot-Antennensysteme.

### II. Technischer Hintergrund

Bei der Verwendung von λ/2-Dipolantennen werden die Ausmaße der Antenne durch die dem jeweiligen Frequenzbereich zugehörigen Wellenlängen bestimmt. Bei der Verwendung von zwei Strahlern, also einer Gesamtlänge von λ/2, wird daher beispielsweise im Ultrakurzwellenbereich bei einer Frequenz von 100 MHz ein 1,5 m langer Antennenkörper benötigt, um eine resonante Abstrahlung zu erreichen. Durch geeignete Maßnahmen ist es zwar möglich, diese Längen zu verkürzen, jedoch meist nur in einem geringen Umfang.

Da darüber hinaus selbst bei der Verwendung von Breitbandantennen der jeweils zur Verfügung stehende Frequenzbereich der Antenne limitiert ist, wird üblicherweise für verschiedene Frequenzbereiche eine der Anzahl der Frequenzbereiche entsprechende Anzahl von Antennen benutzt.

Dies kann jedoch in Fällen, bei denen zwar verschiedene Frequenzbereiche benötigt werden, gleichzeitig jedoch die Abmessungen des Antennensystems durch den zur Verfügung stehenden Raum begrenzt sind, zu Problemen führen.

Ein Beispiel hierfür bildet ein Antennensystem eines U-Bootes. Hier werden zur Kommunikation bzw. Positionsortung oder Ähnlichem Antennen in verschiedenen Frequenzbereichen benötigt, beispielsweise in:

| | |
|---|---|
| VHF_{LOW} | 30 - 88 MHz |
| VHF | 100 - 164 MHz |
| UHF | 220 - 400 MHz |
| IFF (identification friend foe) | 1030 / 1090 MHZ |
| GPS | 1575,41 / 1227,6 MHz |
| Inmarsat RX | 1530 - 1545 MHz |
| Inmarsat TX | 1626,5 - 1646,5 MHz |

Neben dem bereits erwähnten nur beschränkt zur Verfügung stehenden Raumangebot, besteht für ein von U-Booten benutztes Antennensystem eine weitere Anforderung darin, dass der gesamte Aufbau der Antenne aufgrund der Positionierung an der Außenhaut des U-Bootrumpfes und der damit verbundenen Belastungen durch das umströmende Wasser möglichst kompakt sein muss. Gleichzeitig ist auch eine möglichst große Stabilität des Antennensystems gegenüber mechanischen Belastungen zu gewährleisten, da durch Schockwellen im Wasser kurzzeitige Horizontalbelastungen bis zu 400 G sowie Vertikalbelastungen bis in den Bereich von 150 G auftreten können.

Verschiedene Lösungsansätze zu diesem Problem benutzen üblicherweise das Prinzip eines modulartig aufgebauten Antennensystems ("stack antenna"), bei der die verschiedenen Strahler der jeweiligen Antennen auf ein längliches Bauteil, den Antennenträger, aufgebracht werden.

Aufgrund der Abmessungen der Strahler der verwendeten Einzelantennen weist ein derartiges Antennensystem üblicherweise eine entsprechende Länge auf, was sich hinsichtlich der mechanischen Stabilität und dem Verhalten gegenüber Wasserdruck und Wasserumströmung negativ auswirkt.

Ein Lösungsansatz der Anmelderin, der sich als äußerst erfolgreich herausgestellt hat, besteht darin, bei einem entsprechenden Antennensystem wenigstens einen der Strahler für mehr als einen Frequenzbereich zu nutzen. Die Entkopplung der Antennen erfolgt hierbei über eine spezielle Geometrie mit entsprechend angepassten Kurzschlussleitungen. Dieses System ist in der DE 10239874 A1 beschrieben.

Jedoch können auch mit diesem System nicht alle Anforderungen hinsichtlich der gewünschten Funktionalität eines entsprechenden Antennensystems erfüllt werden.

Insbesondere Funktionen wie eine Anbindung bzw. Kommunikation von U-Booten im "Link 16"-Standard erfordern hier speziell angepasste Lösungen für entsprechend ausgelegte Antennenmodule. Link 16 bezeichnet hierbei einen militärischen Datenaustauschstandard der NATO und ist als der digitale Datendienst des Kommunikationsverfahrens MIDS im NATO-Standardization Agreement STANAG 5516 definiert. Mittels Link 16 können Flugzeuge, Schiffe und Heereseinheiten eines Verbandes ihre Lageinformationen in nahezu Echtzeit übertragen. Weiterhin wird Link 16 für die Befehlsgebung, sowie den koordinierten Waffeneinsatz genutzt, ebenfalls stehen Datenformate für die Fliegerleitung von Luftfahrzeugen zur Verfügung. In jüngster Zeit finden Entwicklungen statt, Link 16 vermehrt auch für den Informationsverbund von zur ballistischen Raketenabwehr geeigneten Waffensystemen zu nutzen.

In der US 4,030,100 wird ein Antennensystem mit einer linear polarisierten Antenne zur Verwendung von Übertragungen im Zusammenhang mit der Freund/Feind-Identifizierung (identification firend or foe, IFF) sowie einer zirkular polarisierten GPS-Antenne offenbart. Die Antennen sind symmetrisch und koaxial um eine gemeinsame vertikale Achse herum angeordnet.

Die deutsche Offenlegungsschrift DE 26 29 430 zeigt eine längs einer gemeinsamen Achse in zwei Abschnitten aufgebaute Doppelrundstrahlantenne für zwei unterschiedliche Frequenzen und Polarisationen unter Verwendung einer von nur einer Seite aus erfolgenden Doppelkoaxialspeisung.

DE 624008 lehrt darüber hinaus, dass ein Hochfrequenzkabel aus zwei übereinander angeordneten Doppelleitungen bestehen kann. Dabei sollten entweder beide Doppelleitungen durch eine Isolationsschicht getrennt sein, oder es sollte der Außenleiter der inneren Doppelleitung mit dem Innenleiter der äußeren Doppelleitung zu einem einzigen Leiter zusammengefasst werden.

DE 2629502 beschreibt ein Antennensystem, das zwei unterschiedliche Antennen auf einer gemeinsamen Achse über ineinander integrierte Koaxialleitungen speist.

### III. Darstellung der Erfindung

### a) Technische Aufgabe

Die Aufgabe der vorliegenden Erfindung ist es demnach, ein neues Modul, vorzugsweise für eine stack antenna zu verwirklichen, das einen Einsatz für wenigstens zwei zusätzliche verschiedene Kommunikationsdienste ermöglicht und sich dabei durch eine besondere Kompaktheit und mechanische Belastbarkeit bei gleichzeitig möglichst idealer Entkopplung der verschiedenen Kommunikationsdienste auszeichnet.

### b) Lösung der Aufgabe

Diese Aufgabe wird durch die kennzeichnenden Merkmale des Anspruches 1 gelöst. Vorteilhafte Ausführungsformen ergeben sich aus den Unteransprüchen.

Ein entsprechendes Antennenmodul umfasst wenigstens zwei voneinander unabhängig betreibbare Strahlerelemente, wobei die beiden Strahlerelemente hintereinander auf einer gemeinsamen Achse angeordnet sind und die Speisung der beiden Strahlerelemente jeweils durch koaxiale Speiseleitungen erfolgt. Erfindungsgemäß ist hierbei zumindest im Bereich des bezüglich der Einspeisung proximal auf der gemeinsamen Achse angeordneten Strahlerelements die Speiseleitung des distal angeordneten Strahlerelements innerhalb des Innenleiters der Speiseleitung des proximalen Strahlerelements angeordnet.

Eine entsprechende Anordnung der Speiseleitungen ermöglicht es, das Antennenmodul kompakt aufzubauen und gleichzeitig die beiden Strahlerelemente durch die äußerst symmetrische Anordnung ihrer Speiseleistungen weitestgehend zu entkoppeln bzw. eine gegenseitige Beeinflussung der beiden Strahlerelemente zu minimieren.

Als Speiseleitung für das proximale Strahlerelement wird hier zumindest im Bereich des proximalen Strahlerelements eine Kombination von koaxial verlaufenden Metallrohren unterschiedlichen Durchmessers verwendet.

Bei der Speiseleitung des distalen Strahlerelements, die in diesem Fall erfindungsgemäß innerhalb des inneren Metallrohrs der Speiseleitung des proximalen Strahlerelements verläuft, handelt es sich um ein herkömmliches Koaxialkabel das durch die starre Geometrie des inneren Metallrohrs ortsfest stabil gelagert wird. Vorteilhafterweise handelt es sich bei der Speiseleitung des distalen Strahlerelements um ein semi-rigides Koaxialkabel.

Als Metall für die Metallrohre der Speiseleitung des proximalen Strahlerelements kommen beliebige Materialien in Frage, sofern die Anforderungen an die Leitfähigkeit, spezifischen Widerstand, physikalische Steifigkeit etc. erfüllt werden. In einer bevorzugten Ausführungsform der Erfindung handelt es sich um Messingrohre.

Als Strahlerelemente kommen entsprechend der jeweils gewünschten Anforderungen sämtliche Antennenformen in Frage, wobei auch unterschiedlichste Polarisationen (linear, rechtszirkular, linkszirkular) der abzustrahlenden Wellen verwendet werden können.

Bei der erfindungsgemäßen Ausführungsform handelt es sich bei dem proximalen Strahlerelement des Antennenmoduls um eine Dipol-Antenne für linear polarisierte elektromagnetische Wellen, während es sich bei dem distalen Strahlerelement um eine patch-Antenne in Form einer auf eine ebene Fläche aufgebrachten Spiralantenne handelt.

Die Dipol-Antenne besteht bei dieser Ausführungsform aus zwei metallischen Halbkugeln, die entgegengesetzt zueinander angeordnet sind. Die Anordnung ist hierbei so gewählt, dass die jeweiligen Öffnungen der Halbkugeln voneinander wegzeigen.

Anordnung ist hierbei so gewählt, dass die jeweiligen Öffnungen der Halbkugeln voneinander wegzeigen.

Je nach Ausrichtung dieses Dipol-Strahlers können horizontal oder vertikal polarisierte Wellen erzeugt bzw. empfangen werden. Vorteilhafterweise ist der Halbkugeldipol so bezüglich der gemeinsamen Achse der beiden Strahlerelemente angeordnet, dass seine Hauptstrahlrichtung parallel zu dieser gemeinsamen Achse verläuft.

Der Halbkugeldipol ist in einer bevorzugten Ausführungsform für den Frequenzbereich von 500 - 3000 MHz, insbesondere von 850 - 2000 MHz ausgelegt.

Bei der zuvor beschriebenen speziellen Ausführungsform ist die das distale Strahlerelement bildende patch-Antenne als Spiralantenne auf einer senkrecht zur gemeinsamen Achse angeordneten kreisförmigen Leiterplatte angeordnet. Sie besteht vorzugsweise aus einer von der Mitte der Leiterplatte ausgehenden zweiarmigen metallischen Spirale und kann beispielsweise für rechtsdrehende zirkular polarisierte Wellen im den Frequenzbereich von 1000 MHz - 2000 MHz, insbesondere von 1200 - 1800 MHz ausgelegt sein. Die Strahlrichtung der Spiralantenne ist hierbei vorzugsweise senkrecht zur ebenen Oberfläche - üblicherweise sphärisch - der Spiralantenne gerichtet und verläuft somit parallel zur gemeinsamen Achse der Strahlerelemente.

Vorzugsweise sind die beiden Strahlerelemente räumlich durch elektrisch nicht leitende Abstandshalterelemente voneinander getrennt und somit entkoppelt, um eine möglichst geringe gegenseitige Beeinflussung zu gewährleisten. Insbesondere sind hierbei die beiden Speiseleitungen zumindest in dem Bereich, in dem die Speiseleitung des distalen Strahlerelements innerhalb des Innenleiters der Speiseleitung des proximalen Strahlerelements verläuft, gegeneinander isoliert.

Zur Symmetrierung und Anpassung der beiden Strahlerelemente an ein 50Ω-System können sämtliche denkbaren Symmetrierelemente wie Sperrtöpfe, Kurzschlussleitungen o.ä. verwendet werden. Vorzugsweise ist hierzu jedoch wenigstens zur Symmetrierung/Anpassung eines Strahlerelements der Außenleiter der koaxialen Speiseleitung dieses Strahlerelements mit wenigstens einer schlitzartigen Öffnung versehen. Die Länge der schlitzartigen Öffnung ist hierbei an den jeweiligen Frequenzbereich des Strahlerelements angepasst.

Besonders bevorzugt weist der Außenleiter der koaxialen Speiseleitung in diesem Fall wenigstens zwei schlitzartige Öffnungen auf, die symmetrisch zueinander liegend angeordnet sind. Insbesondere können hierbei zwei schlitzartige Öffnungen vorhanden sein, die diametral gegenüberliegend angeordnet sind.

Vorzugsweise haben die mehreren schlitzartigen Öffnungen dieselbe Länge und/oder erstrecken sich umfangseitig jeweils über denselben Winkelbereich der Mantelfläche des Außenleiters.

Bei der oben beschriebenen bevorzugten Ausführungsform einer Dipol-Antenne im Frequenzbereich von 500 - 3000 MHz als proximales Strahlerelement weist der Außenleiter der Speiseleitung der Dipol-Antenne vorzugsweise eine schlitzartige Öffnung mit einer Länge von ca. 65 mm bis 75 mm und somit von ca. 70 - 90 % der gesamten Länge des im Bereich des proximalen Strahlerelements den Außenleiter der Speiseleitung bildenden Metallrohrs auf. Die Öffnung erstreckt sich hierbei vorzugsweise über einen Winkelbereich von 15 - 60 Grad der Zylindermantelfläche des Metallrohrs.

Vorzugsweise weist bei dem oben dargestellten Ausführungsbeispiel auch die Speiseleitung des distalen Strahlerelements, also der Spiralantenne im Frequenzbereich von 1000 MHz - 2000 MHz, zur Symmetrierung/Anpassung eine an den Frequenzbereich angepasste schlitzartige Öffnung auf. Diese hat eine Länge von ca. 40 mm bis 50 mm und somit von ca. 20 - 30 % der gesamten Länge des im Bereich des proximalen Strahlerelements die Speiseleitung bildenden Koaxialkabels.

Neben der räumlichen Entkopplung der beiden Strahlerelemente durch elektrisch nicht leitende Abstandshalter kann zusätzlich eine Entkopplung mittels einer entsprechenden Elektronikschaltung, insbesondere durch eine auf HF-Trennung aufbauende Filterselektion erfolgen.

### c) Ausführungsbeispiele

Eine Ausführungsform der Erfindung ist im Folgenden anhand der Figuren beispielhaft näher beschrieben. Es zeigen:
- Fig. 1:: eine Seitenansicht einer Ausführungsform eines erfindungsgemäßen Antennenmoduls bei einer Verwendung mit einer stack antenna, die zum Einsatz an einem U-Boot in eine im Schnitt gezeigte Kunststoffhaube eingebracht ist;
- Fig. 2: einen vergrößerter Ausschnitt aus Figur 1, der das erfindungsgemäße Antennenmodul in Seitenansicht darstellt;
- Fig. 3: das erfindungsgemäße Antennenmodul aus Figur 1 und 2 in Seitenansicht isoliert darstellt;
- Fig. 4: eine Aufsicht auf die Spiralantenne der in den vorangehenden Figuren dargestellten Ausführungsform des erfindungsgemäßen Antennenmoduls.

In Figur 1 ist das erfindungsgemäßen Antennenmodul 1 bei einer Verwendung in einem U-Boot-Antennensystem 100 dargestellt. Das System 100 umfasst neben dem Modul 1 noch weitere Strahlerelemente, wie z.B. das aus der DE 10239874 bekannte Dipolsystem 101. Aus Symmetriegründen sind alle Strahler des Antennensystems koaxial zur Längsachse A angeordnet. Zum Schutz gegen die im Einsatz vorherrschenden Umweltbedingungen ist das gesamte System 100 in einer Kunststoffhaube 102 untergebracht.

In der dargestellten Ausführungsform ist das erfindungsgemäße Modul 11 am distalen Ende des Gesamtsystems 100 angeordnet und umfasst die proximal angeordnete Dipol-Antenne 11 sowie die distal am Ende des gemeinsamen Antennenträgers angeordnete Patch-Antenne bzw. Spiralantenne 12.

Wie in den Figuren 2 und 3 dargestellt, umfasst die Dipol-Antenne 11 zwei halbkugelförmige Strahler 13a und 13b, die bezüglich der Längsachse A des gesamten Antennensystems 100 derart angeordnet sind, dass die Öffnungen der Halbkugeln 13a, 13b voneinander wegzeigen.

Zwischen den beiden Halbkugeln 13a und 13b ist ein elektrisch isolierendes Abstandshalterelement 16 angeordnet. Die Dipol-Antenne 11 ist mechanisch mit dem Rest des Antennensystems 100 über eine Schraubverbindung 210 verbunden. Die Schraubverbindung 210 verbindet hierbei eine Basisplatte 22b der Dipol-Antenne 11 mit einem Strahler 101 a des weiteren Dipolsystems 101. Durch eine Verwendung entsprechender Materialien für die Basisplatte 22b ist eine elektrische Entkopplung der beiden Antennen 11 und 101 gewährleistet.

Die beiden Halbkugeln 13a und 13b der Dipol-Antenne 11 sind zwischen der Basisplatte 22b und einer weiteren Platte 22a angeordnet, wobei die Platten 22a und 22b über isolierende Abstandshalterelemente/Schraubverbindungen 19 miteinander verbunden sind.

Die Speisung der Dipol-Antenne 11 erfolgt über ein proximal zur Basisplatte 22b angeordnetes Einspeisenetzwerk 21. Im Bereich der Dipol-Antenne 11 besteht die koaxiale Speiseleitung der Dipol-Antenne 11 aus einem inneren Messingrohr 15 und einem äußeren Messingrohr 14. Das Rohr 15 ist innerhalb des Rohres 14 angeordnet und bildet den Innenleiter der Speiseleitung, während das Rohr 14 den Außenleiter bildet.

Das Messingrohr 14 verläuft durch eine zentrale Öffnung der proximalen Halbkugel 13b der Dipol-Antenne 11 und schließt mit dieser auf der Außenseite der Halbkugel 13b im Wesentlichen bündig ab. Durch die Kontaktfläche zwischen der Außenseite des Messingrohrs 14 und der Innenseite der Öffnung in der Halbkugel 13b ist das Messingrohr 15 gut leitend mit der Halbkugel 13b verbunden.

Das Messingrohr 15 verläuft durch eine zentrale Öffnung der distalen Halbkugel 13a der Dipol-Antenne 11 und schließt mit dieser auf der Innenseite der Halbkugel 13a im Wesentlichen bündig ab. Durch die Kontaktfläche zwischen der Außenseite des Messingrohrs 15 und der Innenseite der Öffnung in der Halbkugel 13a ist das Messingrohr 15 gut leitend mit der Halbkugel 13a verbunden.

Die Dipol-Antenne 11 ist für linear polarisierte elektromagnetische Wellen im Frequenzbereich von 850 - 2000 MHz ausgelegt und weist eine Hauptstrahlrichtung auf, die parallel zur Längsachse des Antennensystems 100 verläuft.

Zur Anpassung und Symmetrierung der Dipol-Antenne 11 an ein 50Ω-System weist das äußere Messingrohr 14 zwei diametral angeordnete und symmetrisch ausgebildete schlitzartige Öffnungen 14a auf, die sich von der auf der Außenseite der Halbkugel 13b befindlichen Mündung des Rohres 14 aus geradlinig in Längsrichtung des Rohres 14 erstrecken. Diese Nuten 14a weisen jeweils eine Länge auf, die in etwa 75 % der Gesamtlänge des Rohrs 14 entspricht und erstrecken sich jeweils über einen Winkelbereich von ca. 30° über die Zylindermantelfläche des Rohrs 14.

Distal zur Dipol-Antenne 11 ist die Spiralantenne 12 angeordnet, die in einer Aufsicht in Figur 4 dargestellt ist. Die Spiralantenne 12 besteht aus einer von der Mitte einer Leiterplatte 17 ausgehenden zweiarmigen metallischen Spirale mit den Armen 23a, 23b. Die Arme 23a, 23b sind hierbei vorzugsweise auf der Leiterplatte 17 aufgedampft.

Mechanisch ist die Leiterplatte 17 über isolierende Abstandshalterelemente/Schraubverbindungen 20 mit der Platte 22a der Dipol-Antenne 11 verbunden, wobei durch eine geeignete Materialwahl eine möglichst gute Entkopplung der beiden Antennen gewährleistet wird.

Die Speisung der Spiralantenne 11 erfolgt über ebenfalls über das proximal zur Basisplatte 22b angeordnete Einspeisenetzwerk 21. Im Bereich des Antennenmoduls 1 besteht die koaxiale Speiseleitung 18 der Spiralantenne 11 aus einem herkömmlichen semi-rigiden Koaxialkabel, das im Bereich der Dipol-Antenne 11 erfindungsgemäß innerhalb des inneren Messingrohrs 15 verläuft.

Wie in Figur 3 zu erkennen ist, weist das Koaxialkabel 18 eine zusätzliche außenliegende Isolierung 18b auf, die sich auch noch nach dem Durchtreten des Koaxialkabels 18 durch die Halbkugel 13a über eine bestimmte Länge L bzgl. der Innenseite der Halbkugel 13a weiter erstreckt, um eine entsprechende elektrische Entkopplung der Speiseleitung 18 der Spiralantenne 12 von der Halbkugel 13a zu gewährleisten. Innerhalb des Messingrohrs 15 ist das Koaxialkabel 18 durch die Isolierung 18b von der Innenwand des Messingrohrs 15 getrennt. Bei dieser zusätzlichen Isolierung 18b kann es sich beispielsweise um einen herkömmlichen Schrumpfschlauch handeln, der vor dem Anordnen innerhalb des Messingrohrs 15 auf das Koaxialkabel 18 aufgebracht wurde.

Die Spiralantenne 12 ist für einen Betrieb mit rechtsdrehenden zirkular polarisierten elektromagnetischen Wellen im Frequenzbereich von 1200 - 1800 MHz ausgelegt.

Zur Anpassung und Symmetrierung der Spiralantenne 12 an ein 50Ω-System weist der Außenleiter des Koaxialkabels 18 zwei diametral gegenüberliegend angeordnete schlitzartige Öffnungen 18a auf, die sich vom der Leiterplatte 17 zugewandten Ende des Koaxialkabels 18 aus geradlinig in Längsrichtung des Koaxialkabels 18 erstrecken. Diese Nuten 18a weisen jeweils eine Länge von ca. 45 mm auf, was in etwa 25 % der Gesamtlänge des Koaxialkabels im Bereich der Dipol-Antenne 11 und der Spiralantenne 12 entspricht. Aufgrund der Nuten 18a besteht der Außenleiter des Koaxialkabels 18 an seinem der Leiterplatte 17 zugewandten Ende aus zwei diametral gegenüberliegenden kreisabschnittförmigen Laschen 18c.

Das Koaxialkabel 18 durchtritt die Leiterplatte 17, wobei eine der beiden den Außenleiter bildenden Laschen 18c mit einem der Arme 23a, 23b der Spiralantenne 12 und die andere der beiden Laschen 18c mit dem anderen der Arme 23a, 23b der Spiralantenne 12 verbunden ist. Der Innenleiter des Koaxialkabels 18 ist hierbei über eine Verbindung 18d ebenfalls mit einem der beiden Arme der Spiralantenne 12, hier mit dem Arm 23a verbunden. Natürlich kann anstelle einer gesonderten Verbindung 18d einfach der Innenleiter selbst umgebogen und mit dem Arm 23a verbunden werden, wobei der Innenleiter dann entsprechend länger dimensioniert ist.

Das Einspeisenetzwerk 21 sowie die auf der U-Boot-Seite vorhandene (nicht dargestellte) Steuerelektronik für das Antennensystem 100 verfügen über HF-Filterelemente, um die beiden Strahlerelemente 11, 12 des erfindungsgemäßen Antennenmoduls auch auf diese Weise zu entkoppeln.

**BEZUGSZEICHENLISTE**

| | | | |
|---|---|---|---|
| 1 | Antennenmodul | 20 | Abstandshalter |
| 11 | Dipol-Antenne | 21 | Speisenetzwerk |
| 12 | Spiralantenne | 22a | Platte |
| 13a,b | Halbkugeln | 22b | Basisplatte |
| 14 | äußeres Messingrohr | 23a,b | Spiralarme |
| 14a | Schlitze in 14 | 100 | Antennensystem |
| 15 | inneres Messingrohr | 101 | Dipolstrahler |
| 16 | Abstandshalter | 101a | Strahler von 101 |
| 17 | Leiterplatter | 102 | Kunststoffhaube |
| 18 | Koaxialkabel | 210 | Schraubverbindung |
| 18a | Schlitze in 18 | A | Achse von 100 |
| 18b | Isolierung 18 | L | überstehende Länge |
| 18c | Laschen von 18 | | der Isolierung |
| 18d | Verbindung an 23a | | |
| 19 | Abstandshalter | | |

## Patentansprüche

1. Antennenmodul (1) mit wenigstens zwei voneinander unabhängig betreibbaren Strahlerelementen (11,12) wobei die beiden Strahlerelemente (11,12) hintereinander auf einer gemeinsamen Achse (A) angeordnet sind und die Speisung der beiden Strahlerelemente (11,12) jeweils durch koaxiale Speiseleitungen (14,15,18) erfolgt wobei zumindest im Bereich des bezüglich der Einspeisung proximal auf der gemeinsamen Achse (A) angeordneten Strahlerelements (11) die Speiseleitung (18) des distal angeordneten Strahlerelements (12) innerhalb des Innenleiters (15) der Speiseleitung (14,15) des proximal angeordneten Strahlerelements (11) angeordnet ist, **dadurch gekennzeichnet, dass** die Speiseleitung (14,15) für das proximale Strahlerelement (11) zumindest im Bereich des proximalen Strahlerelements (11) eine Kombination von koaxial verlaufenden Metallrohren (14,15) unterschiedlichen Durchmessers aufweist, das erste Strahlerelement eine Dipol-Antenne (11) für linear polarisierte Wellen und das zweite Strahlerelement eine Spiralantenne (12) für zirkular polarisierte Wellen ist,
- die Dipol-Antenne (11) aus zwei metallischen Halbkugeln (13a,b) besteht, die zueinander derart angeordnet sind, dass die Öffnungen der Halbkugeln (13a,b) voneinander wegzeigen, und -die Hauptstrahlrichtung der Dipol-Antenne (11) parallel zur gemeinsamen Achse (A) der Strahlerelemente (11,12) verläuft, und die Spiralantenne (12) auf einer senkrecht zur gemeinsamen Achse (A) angeordneten kreisförmigen Leiterplatte (17) angeordnet ist und aus einer von der Mitte der Leiterplatte (17) ausgehenden zweiarmigen metallischen Spirale (23a,b) besteht.

2. Antennenmodul (1) nach Anspruch 1,
**dadurch gekennzeichnet, dass**
die Dipol-Antenne (11) für den Frequenzbereich von 500 bis 3000 MHz ausgelegt ist.

3. Antennenmodul (1) nach Anspruch 1 oder 2,
**dadurch gekennzeichnet, dass**
die Spiralantenne (12) für rechtsdrehende zirkular polarisierte Wellen im Frequenzbereich von 1000 - 2000 MHz ausgelegt ist.

4. Antennenmodul (1) nach einem der Ansprüche 1 - 3,
**dadurch gekennzeichnet, dass**
die Hauptstrahlrichtung der Spiralantenne (12) parallel zur gemeinsamen Achse (A) der Strahlerelemente (11,12) verläuft.

5. Antennenmodul (1) nach einem der vorangehenden Ansprüche, **dadurch gekennzeichnet, dass**
die beiden Strahlerelemente (11,12) physikalisch durch elektrisch nicht leitende Abstandshalterelemente (19,22a,20,17) voneinander entkoppelt sind.

6. Antennenmodul (1) nach einem der vorangehenden Ansprüche,
**dadurch gekennzeichnet, dass**
- der Außenleiter (14, 18) der koaxialen Speiseleitung (14,15,18) wenigstens eines der Strahlerelemente (11,12) zur Symmetrierung mit wenigstens einer schlitzartigen Öffnung (14a,18a) versehen ist, und insbesondere
- die Länge der wenigstens einen schlitzartigen Öffnung (14a,18a) auf den jeweiligen Frequenzbereich des Strahlerelements (11,12) angepasst ist.

7. Antennenmodul (1) nach Anspruch 6,
**dadurch gekennzeichnet, dass**
die wenigstens eine schlitzartige Öffnung (14a) im Außenleiter (14) der Speiseleitung (14,15) für die Dipol-Antenne (11) eine Länge von 65 mm bis 75 mm aufweist,

8. Antennenmodul (1) nach Anspruch 6 oder 7,
**dadurch gekennzeichnet, dass**
die wenigstens eine schlitzartige Öffnung (18a) im Außenleiter der Speiseleitung (18) für die Spiralantenne (11) eine Länge von 40 mm bis 50 mm aufweist.

9. Antennenmodul (1) nach einem der Ansprüche 6-8,
**dadurch gekennzeichnet, dass**
wenigstens zwei schlitzartige Öffnungen (18a) vorhanden sind, die symmetrisch zueinander liegend angeordnet sind

10. Antennenmodul (1) nach Anspruch 9,
**dadurch gekennzeichnet, dass**
zwei schlitzartige Öffnungen (18a) vorhanden sind, die diametral gegenüberliegend angeordnet sind.

11. Antennenmodul (1) nach Anspruch 9 oder 10,
**dadurch gekennzeichnet, dass**
die mehreren schlitzartigen Öffnungen (18a) dieselbe Länge aufweisen.

12. Antennenmodul (1) einem der Ansprüche 9 -'11,
**dadurch gekennzeichnet, dass**
die mehreren schlitzartigen Öffnungen (18a) sich umfangseitig jeweils über denselben Winkelbereich der Mantelfläche des Außenleiters erstrecken.

## Claims

1. An antenna module (1), comprising
at least two radiator elements (11, 12) that are operable independently from one another,
wherein the two radiator elements (11, 12) are arranged behind one another on a common axis (A),
wherein the two radiator elements (11, 12) are respectively fed by coaxial feed conductors (14, 15, 18),
wherein at least in a portion of a radiator element (11) that is arranged proximal on the common axis (A) with respect to a feed, the feed conductor (18) of the distal radiator element (12) is arranged within an inner conductor (15) of the feed conductor (14, 15) of the proximal radiator element (11),
**characterized in that**
The feed conductor (14, 15) for the proximal radiator element (11) includes a combination of coaxial metal tubes (14, 15) with different diameters at least in a portion the proximal radiator element (11), wherein the first radiator element is a dipole antenna (11) for linear polarized waves and the second radiator element is a spiral antenna (12) for circular polarized waves,
- the dipole antenna (11) is made from two metal half spheres (13a, b) which are arranged relative to each other so that openings of the half spheres (13a, b) are oriented away from each other and the main radiation direction of the dipole antenna (11) extends parallel to the common axis (A) of the radiator elements (11, 12) and the spiral antenna (12) is arranged on a circular circuit board (17) that is arranged orthogonal to the common axis (A) and the spiral antenna is made from a two arm metal spiral (23a, b) that extends from a center of the circuit board (17).

2. The antenna module according to claim 1,
**characterized in that**
the dipole (11) is configured for a frequency range of 500 to 300 MHz.

3. The antenna module according to claim 1 or 2,
**characterized in that**
the spiral antenna (12) is configured for right turning circular polarized waves in a frequency range of 1000 to 2000 MHz.

4. The antenna module (1) according to one of the claims 1 through 3,
**characterized in that**
a main radiation direction of the spiral antenna (12) extends parallel to the common axis (A) of the radiator elements (11, 12)

5. The antenna module (1) according to one of the preceding claims,
**characterized in that**
the two radiator elements (11, 12) are physically decoupled from one another by electrically nonconductive spacer elements (19, 22a, 20, 17)

6. The antenna module (1) according to one of the preceding claims
characterized
- the external conductor (14, 18) of the coaxial feed conductor (14, 15, 18) of at least one of the radiator elements (11, 12) is provided with at least one slot shaped opening in order to generate symmetry, and in particular
- a length of the at least one slot shaped opening (14a, 18a) is adapted to a respective frequency range of the radiator element (11, 12).

7. The antenna module (1) according to claim 6,
**characterized in that**
the at least one slot shaped opening (14a) in the external conductor (14) of the feed conduit (14, 15) for the dipole antenna (11) has a length of 65 mm to 75 mm.

8. The antenna module (1) according claims 6 or 7,
**characterized in that**
the at least one slot shaped opening (18a) in the external conductor of the feed conduit (18) for the spiral antenna (11) has a length of 40 mm to 50 mm.

9. The antenna module (1) according to one of the claims 6 through 8,
**characterized in that**
at least two slot shaped openings (18a) are provided which are arranged symmetrical to each other.

10. The antenna module (1) according to claim 9,
**characterized in that**
two slot shaped openings (18a) are provided which are arranged diametrically opposed to each other.

11. The antenna module (1) according to claim 9 or 10,
**characterized in that**
the two slot shaped openings (18a) have identical length.

12. The antenna module (1) according to one of the claims 9 through 11,
**characterized in**
the two slot shaped openings (18a) circumferentially extend over an identical angle range of the enveloping surface of the external conductor.

## Revendications

1. Module d'antenne (1) comportant au moins deux éléments rayonnants (11, 12) qui peuvent être exploités indépendamment l'un de l'autre, dans laquelle les deux éléments rayonnants (11, 12) sont aménagés l'un derrière l'autre sur un axe commun (A) et l'alimentation des deux éléments rayonnants (11, 12) se fait respectivement par des lignes d'alimentation coaxiales (14, 15, 18),
dans laquelle on aménage, au moins dans la zone de l'élément rayonnant (11) situé en mode proximal par rapport à l'alimentation sur l'axe commun (A), la ligne d'alimentation (18) de l'élément rayonnant (12) aménagé en mode distal à l'intérieur du conducteur intérieur (15) de la ligne d'alimentation (14, 15) de l'élément rayonnant (11) aménagé en mode proximal,
**caractérisé en ce que** :
la ligne d'alimentation (14, 15) pour l'élément rayonnant proximal (11) présente au moins dans la zone de l'élément rayonnant proximal (11) une combinaison de tubes métalliques (14, 15) s'étendant coaxialement avec des diamètres différents, le premier élément rayonnant est une antenne dipôle (11) pour des ondes à polarisation linéaire et le second élément rayonnant une antenne spiralée (12) pour des ondes à polarisation circulaire,
l'antenne dipôle (11) est constituée de deux demi-sphères métalliques (13a,b), qui sont aménagées l'une par rapport à l'autre de sorte que les ouvertures des demi-sphères (13a,b) soient opposées l'une à l'autre et la direction du rayonnement principal de l'antenne dipôle (11) s'étend parallèlement à l'axe commun (A) des éléments rayonnants (11, 12) et l'antenne spiralée (12) est aménagée sur une plaquette conductrice circulaire (17) aménagée perpendiculairement à l'axe commun (A) et est constituée d'une spirale métallique à deux bras (23a,b) provenant du centre de la plaquette conductrice (17).

2. Module d'antenne (1) selon la revendication 1,
**caractérisé en ce que** :
l'antenne dipôle (11) est conçue pour la plage de fréquences de 500 à 3000 MHz.

3. Module d'antenne (1) selon la revendication 1 ou la revendication 2,
**caractérisé en ce que** :
l'antenne spiralée (12) est conçue pour des ondes à polarisation circulaire dans le sens dextrogyre dans la plage de fréquences de 1000 à 2000 MHz.

4. Module d'antenne (1) selon l'une quelconque des revendications 1 à 3,
**caractérisé en ce que** :
la direction du rayonnement principal de l'antenne spiralée (12) s'étend parallèlement à l'axe commun (A) des éléments rayonnants (11, 12).

5. Module d'antenne (1) selon l'une quelconque des revendications précédentes,
**caractérisé en ce que** :
les deux éléments rayonnants (11, 12) sont désaccouplés l'un de l'autre physiquement par des éléments d'espacement électriquement non conducteurs (19, 22a, 20, 17).

6. Module d'antenne (1) selon l'une quelconque des revendications précédentes,
**caractérisé en ce que** :
- le conducteur externe (14, 18) de la ligne d'alimentation coaxiale (14, 15, 18) au moins d'un des éléments rayonnants (11, 12) est pourvu au moins d'une ouverture en forme de fente (14a, 18a) à des fins d'équilibrage et, en particulier,
- la longueur de la au moins une ouverture en forme de fente (14a, 18a) est adaptée à la plage de fréquences respective de l'élément rayonnant (11, 12).

7. Module d'antenne (1) selon la revendication 6,
**caractérisé en ce que** :
la au moins une ouverture en forme de fente (14a) dans le conducteur externe (14) de la ligne d'alimentation (14, 15) pour l'antenne dipôle (11) présente une longueur de 65 mm à 75 mm.

8. Module d'antenne (1) selon la revendication 6 ou la revendication 7,
**caractérisé en ce que** :
la au moins une ouverture en forme de fente (18a) dans le conducteur externe de la ligne d'alimentation (18) pour l'antenne spiralée (11) présente une longueur de 40 mm à 50 mm.

9. Module d'antenne (1) selon l'une quelconque des revendications 6 à 8,
**caractérisé en ce que** :
il est prévu au moins deux ouvertures en forme de fente (18a) qui sont
ménagées symétriquement l'une à l'autre.

10. Module d'antenne (1) selon la revendication 9,
**caractérisé en ce que** :
il est prévu deux ouvertures en forme de fente (18a) qui sont ménagées diamétralement opposées.

11. Module d'antenne (1) selon la revendication 9 ou la revendication 10,
**caractérisé en ce que** :
les multiples ouvertures en forme de fente (18a) présentent la même longueur.

12. Module d'antenne (1) selon l'une quelconque des revendications 9 à 11,
**caractérisé en ce que** :
les multiples ouvertures en forme de fente (18a) s'étendent sur la périphérie, respectivement, en respectant la même plage angulaire de la surface d'enveloppe du conducteur externe.
